# DEMANDE DE BREVET EUROPEEN

(11) **EP 0 860 184 A1**
(43) Date de publication de la demande: **26.08.1998**
(21) Numéro de dépôt: 97400400.4
(22) Date de dépôt: 24.02.1997
(51) Int. Cl.: A63B 33/00

(54) **Masque de plongée aquatique à vision panoramique**

(71) Demandeur: Holding Financière M.K., 2311 Luxembourg (LU)
(72) Inventeur: Vigneron, Emilien, 85130 La Gaubretiere (FR)
(74) Mandataire: Jaunez, Xavier

(57) **Abrégé**

L'invention concerne un masque de plongée aquatique à vision panoramique, comportant un corps ayant un bord arrière (5) équipé d'un joint d'étanchéité (7), et une portion latérale enveloppante (3) comportant deux faces de côté planes (3.1) et raccordant ce bord arrière (5) à un bord avant (4) équipé d'un hublot plat (6), ainsi qu'une sangle (9) ayant deux extrémités fixées au corps (2), la portion latérale (3) et son hublot (6) étant réalisés en une seule pièce constituée par une coque monobloc transparente (2).

## Description

La présente invention concerne un masque de plongée aquatique à vision panoramique.

Un masque de plongée aquatique comporte habituellement un corps principal opaque ayant un bord arrière équipé d'un joint d'étanchéité destiné à être appliqué contre le visage du porteur du masque et un bord avant équipé d'un hublot transparent plat rapporté qui est fixé au corps de façon étanche. Le corps et son hublot délimitent ainsi une enceinte qui, lorsque le masque est appliqué contre le visage de son porteur, est à l'abri de l'eau. Pour le maintien correct du masque sur le visage de l'utilisateur, le corps est équipé, au voisinage de son bord avant, de zones d'ancrage pour les extrémités d'une sangle élastique destinée à entourer la partie arrière du crâne du porteur.

Le principal inconvénient de ce genre de masque est qu'il ne permet pas une vision panoramique, l'angle de vision étant limité par le corps principal opaque.

En vue de remédier à cet inconvénient, il a été réalisé des masques ayant un hublot de forme bombée de façon à permettre une réduction de la taille du corps et à augmenter ainsi l'angle de vision. Toutefois, le bombage du hublot engendre une déformation de la vision, si bien que ce type de masque ne donne pas non plus entière satisfaction. En outre, sa fabrication est relativement coûteuse.

On pourra se référer aux documents WO-A-9305431 et US-A-3672750 qui illustrent un masque à deux verres bombés, et au document WO-A-9207630 illustrant un masque à hublot sphérique. De façon analogue, la correction de la vision est illustrée dans les documents US-A-3899244 et DE-A-4218349. Il convient de noter que ces masques doivent être assemblés manuellement.

L'art antérieur est également illustré par le document US-A-3 186 005, qui décrit un masque de plongée aquatique à vision panoramique, comportant un corps ayant un bord arrière équipé d'un joint d'étanchéité, et une portion latérale conique enveloppante (comprenant les surfaces de côté ainsi que les surfaces inférieure et supérieure) qui raccorde ce bord arrière à un bord avant équipé d'un hublot plat, et une sangle ayant deux extrémités fixées au corps. La portion latérale et le hublot de ce masque sont réalisés en une seule pièce constituée par une coque monobloc transparente.

La portion latérale enveloppante du corps de ce masque étant transparente, l'angle de vision n'est pas limité par celle-ci. De plus comme le hublot est plat, la vision à travers celui-ci n'est pas déformée. Toutefois, il apparaît que la vision à travers la portion latérale conique du corps transparent est déformée dans l'eau.

Le but de l'invention est de réaliser un masque de plongée aquatique à vision panoramique du type précité, de structure simple et évitant autant que possible les déformations de la vision, en particulier latéralement.

Selon l'invention, la portion latérale comporte deux faces de côté planes.

Ainsi, le champ visuel du porteur du masque n'est pas rétréci et la vision au travers des faces de côté planes est peu déformée. On obtient de ce fait une très bonne vision panoramique.

Selon un mode de réalisation particulier, la portion latérale comporte en outre des faces supérieure et inférieure également planes.

On améliore ainsi encore le champ visuel du porteur du masque, en évitant une déformation de la vision vers le haut ou vers le bas.

Selon une autre caractéristique avantageuse de l'invention, chaque face de côté plane de la portion latérale forme avec le hublot plat un angle obtus compris entre 105° et 110°.

Lorsque les faces de côté planes et le hublot forment un angle obtus compris dans cette plage, la vision du porteur du masque au travers des faces de côté planes est encore améliorée.

Avantageusement alors, chaque face de côté plane forme avec le hublot plat un angle de 108° précisément.

Lorsque chaque face de côté plane et le hublot plat forment un tel angle, la vision du porteur du masque au travers des faces de côté planes est alors optimale.

Selon une autre caractéristique avantageuse de l'invention, les deux extrémités de la sangle sont fixées au voisinage du bord arrière du corps transparent. La vision latérale n'est ainsi aucunement perturbée par les extrémités de la sangle, celles-ci étant fixées au bord arrière du corps transparent, c'est-à-dire en arrière des yeux.

Avantageusement alors, les extrémités de la sangle sont réalisées en une seule pièce avec le joint d'étanchéité. La fabrication du joint et de la sangle, ainsi que de leurs liaisons au bord arrière du corps, est ainsi particulièrement facilitée.

Avantageusement encore, le joint d'étanchéité est un soufflet d'équilibrage, avec ou sans nez de décompression, et il est réalisé en matériau translucide. On améliore ainsi l'adaptabilité à des morphologies différentes, et de plus on augmente encore la luminosité à l'intérieur du masque.

D'autres caractéristiques et avantages de l'invention apparaîtront plus clairement à la lecture de la description qui suit d'un mode de réalisation particulier donné à titre d'exemple non limitatif.

Il sera fait référence aux dessins annexés, parmi lesquels :
- la figure 1 est une vue en perspective d'un masque de plongée conforme à l'invention ; et
- la figure 2 est une vue de face du masque de la figure 1.

En référence aux figures, le masque, désigné par la référence générale 1, comporte une coque monobloc transparente 2 comportant un portion latérale enveloppante 3 ayant un bord avant 4 et un bord arrière 5. La coque 2 comporte également un hublot plat transparent 6 dont le pourtour est commun avec le bord avant 4 de la portion latérale 3.

Conformément à l'invention, la portion latérale 3 du masque comporte deux faces de côté planes 3.1, dont une face gauche et une face droite, s'étendant chacune sensiblement verticalement d'un côté du hublot plat 6, et en outre ici deux faces supérieure et inférieure également planes 3.2. Chaque face de côté plane 3.1 forme un angle obtus α avec le hublot plat 6. Cet angle α est choisi pour avoir une vision très peu perturbée. A cet effet, l'angle α sera essentiellement compris entre 105° et 110°. Les essais effectués par la demanderesse ont mis en évidence une valeur préférentielle de 108°, qui confère une vision parfaite dans toutes les directions.

La coque 2 est d'une seule pièce, et elle est de préférence réalisée par injection, ce qui permet d'éviter les manipulations d'assemblage des masques traditionnels. De préférence, cette coque sera ainsi réalisée en matière plastique moulée par injection, par exemple en polycarbonate ou en toute autre matière résistant aux rayures. Une telle coque procure à l'utilisateur une vision véritablement panoramique, et avec le minimum de déformations.

Le bord arrière 5 de la portion latérale 3 est par ailleurs équipé d'un joint d'étanchéité 7 formant un soufflet d'équilibrage. Le joint d'étanchéité 7 comporte une partie avant 7.1 épousant le bord arrière 5 de la portion latérale 3 et une partie arrière 7.2. Cette structure de soufflet permet une excellente adaptabilité à la forme du visage de l'utilisateur. On est ainsi assuré que le joint est parfaitement plaqué sur le visage de l'utilisateur quelle que soit la morphologie de celui-ci. Le joint 7 est ici réalisé en un matériau translucide de type caoutchouc synthétique siliconé, et il présente éventuellement une partie protubérante ou nez de compression 8 destinée à envelopper la forme du nez de l'utilisateur.

Pour la fixation du masque sur la tête du porteur, le masque est équipé d'une sangle 9 ayant deux extrémités 10 fixées à la portion latérale 3. Les extrémités 10 sont ici fixées à la portion latérale 3 au voisinage du bord arrière 5 de celle-ci, de façon à ne pas perturber la vision de l'utilisateur. La sangle 9 peut être réalisée en deux parties, avec une partie arrière ayant deux extrémités reliées, par l'intermédiaire d'organes de réglage de type conventionnel (non représentés ici), aux deux extrémités 10 qui sont réalisées en une pièce avec le joint 7.

On a ainsi réalisé un masque de plongée à vision panoramique dont la fabrication est extrêmement simple et peu coûteuse. Le fait que le hublot 6 soit de forme plane permet d'éviter une déformation de la vision de l'utilisateur. La portion latérale enveloppante 3 autorise, par sa transparence, une vision totalement panoramique. La vision au travers de la portion latérale 3, c'est-à-dire selon un grand angle, n'est aucunement perturbée grâce aux faces de côté planes 3.1. Cette vision est en particulier optimale par le choix d'un angle de 108° formé par le hublot plat 6 et chaque face de côté plane.

L'invention n'est pas limitée au mode de réalisation qui vient d'être décrit, mais englobe au contraire toute variante reprenant, avec des moyens équivalents, les caractéristiques essentielles énoncées plus haut.

## Revendications

1. Masque de plongée aquatique à vision panoramique, comportant un corps (2) ayant un bord arrière (5) équipé d'un joint d'étanchéité (7), et une portion latérale enveloppante (3) raccordant ce bord arrière (5) à un bord avant (4) équipé d'un hublot plat (6), ainsi qu'une sangle (9) ayant deux extrémités fixées au corps (2), la portion latérale (3) et son hublot (6) étant réalisés en une seule pièce constituée par une coque monobloc transparente (2), caractérisé en ce que la portion latérale (3) comporte deux faces de côté planes (3.1).

2. Masque selon la revendication 1, caractérisé en ce que la portion latérale (3) comporte en outre des faces supérieure et inférieure également planes (3.2).

3. Masque selon la revendication 1 ou la revendication 2, caractérisé en ce que chaque face de côté plane (3.1) de la portion latérale (3) forme avec le hublot plat (6) un angle obtus (α) compris entre 105° et 110°.

4. Masque selon la revendication 3, caractérisé en ce que chaque face de côté plane (3.1) forme avec le hublot plat (6) un angle (α) de 108° précisément.

5. Masque selon l'une des revendications précédentes, caractérisé en ce que les deux extrémités (10) de la sangle (9) sont fixées au voisinage du bord arrière (5) du corps transparent (2).

6. Masque selon la revendication 5, caractérisé en ce que les extrémités (10) de la sangle (9) sont réalisées en une seule pièce avec le joint d'étanchéité (7).

7. Masque selon l'une des revendications précédentes, caractérisé en ce que le joint d'étanchéité (7) est un soufflet d'équilibrage, avec ou sans nez de décompression (8).

8. Masque selon l'une des revendications précédentes, caractérisé en ce que le joint d'étanchéité (7) est réalisé en un matériau translucide.
